# NEUE EUROPÄISCHE PATENTSCHRIFT

(11) **EP 3 854 974 B2**
(45) Veröffentlichungstag und Bekanntmachung des Hinweises auf die Entscheidung über den Einspruch: **20.05.2026**
(45) Hinweis auf die Patenterteilung: 07.09.2022
(21) Anmeldenummer: 20152871.8
(22) Anmeldetag: 21.01.2020
(51) Int. Cl.: E05F 5/00, A47K 3/34, E05D 15/06, E05F 1/16, E05D 5/02

(54) **DUSCHKABINENSCHIEBETÜRSYSTEM**
SHOWER CABIN SLIDING DOOR SYSTEM
SYSTÈME DE PORTE COULISSANTE DE CABINE DE DOUCHE

(43) Veröffentlichungstag der Anmeldung: 28.07.2021
(73) Patentinhaber: Sanotechnik Handelsgesellschaft m.b.H., 2752 Wöllersdorf (AT)
(72) Erfinder: Panzenböck, Wilhelm, 2761 Waldegg (AT)
(74) Vertreter: Patentanwaltskanzlei Matschnig & Forsthuber OG

(56) Entgegenhaltungen:
- EP-A2- 0 956 799
- EP-A2- 0 956 799
- EP-A2- 2 497 401
- EP-A2- 2 617 336
- CN-A- 110 159 004
- DE-A1- 19 914 319
- DE-U1- 202013 007 992
- DE-U1- 202013 007 992
- DE-U1- 202013 100 200
- GB-A- 2 535 441
- GB-A- 2 535 441
- US-A1- 2015 033 502
- US-A1- 2015 033 502
- Schulte Hauptkatalog 2018

## Beschreibung

Die Erfindung betrifft ein Duschkabinenschiebetürsystem mit den Merkmalen des Anspruchs 1. Das Duschkabinenschiebetürsystem umfasst:
- eine Rahmenkonstruktion zur Aufhängung und Führung zumindest einer Duschkabinenschiebetür,
- zumindest eine Duschkabinenschiebetür, und
- zumindest zwei Führungsvorrichtungen, die an einem oberen Ende der Duschkabinenschiebetür zueinander beabstandet befestigt sind, wobei jede Führungsvorrichtung zumindest eine drehbar gelagerte Rolle aufweist,
   wobei die Rahmenkonstruktion zumindest einen Führungskanal zur Führung der Rollen aufweist, und die Rollen dazu eingerichtet sind, in diesen Führungskanal einzugreifen und dadurch eine Verschiebung der Duschkabinenschiebetür in Bezug auf die Rahmenkonstruktion zu ermöglichen.

Das Duschkabinenschiebetürsystem weist ferner auf
- zumindest eine mit der Rahmenkonstruktion fest verbundene gedämpfte Schließeinrichtung, wobei die gedämpfte Schließeinrichtung
   - einen Mitnehmer mit
      o einem ersten Eingriffsabschnitt und
      o einem Klemmmittel,
   - eine Dämpfungsvorrichtung mit einer entlang einer Verschubachse gedämpft verschiebbar gelagerten Stange, wobei der Mitnehmer mit der Stange verbunden und mitsamt der Stange verschiebbar ist, und
   - ein Spannmittel aufweist,
wobei die Verschiebbarkeit des Mitnehmers entlang der Verschubachse zwischen einer Freigabeposition und einer Endpositionen begrenzt ist, wobei zwischen der Freigabeposition und Endposition durch die Dämpfungsvorrichtung ein Dämpfungsarbeitsbereich ausgebildet ist, der sich bis zur Endposition erstreckt, wobei das Spannmittel dazu eingerichtet ist, eine Kraft auf den Mitnehmer auszuüben, wobei diese Kraft in Richtung der Endposition wirkt,
wobei der Mitnehmer in Bezug auf die Stange verschwenkbar gelagert ist, um zwischen einer Mitnahmelage und einer Freigabelage verschwenkt zu werden, wobei die Schließeinrichtung ferner eine Führungskulisse aufweist, mit der Mitnehmer zum Wechsel zwischen Mitnahmelage und Freigabelage geführt ist, wobei die Führungskulisse dergestalt ausgebildet ist, dass der Mitnehmer beim Überführen in die Freigabeposition in Bezug auf die Stange ausgehend von der Mitnahmelage in die Freigabelage gedreht wird, wobei in der Freigabelage das Klemmmittel des Mitnehmers mit der Schließeinrichtung dergestalt in Eingriff steht, dass der Mitnehmer entgegen der Kraft des Spannmittels an der Schließeinrichtung klemmend gehalten wird,
wobei an zumindest einer der zumindest zwei Führungsvorrichtungen ein zum mechanischen Eingriff in den ersten Eingriffsabschnitt ausgebildeter zweiter Eingriffsabschnitt vorgesehen ist, wobei die mechanische Kopplung der beiden Eingriffsabschnitte dazu eingerichtet ist, dass sich ausgehend von einer Position, in der sich der Mitnehmer in der Freigabelage befindet, bei Heranführen des zweiten Eingriffsabschnitts hin zu dem Mitnehmer der Mitnehmer durch Eingriff in den zweiten Eingriffsabschnitt in die Mitnahmelage geschwenkt wird,in der das Klemmmittel von einer klemmenden Position gelöst und die Duschkabinenschiebetür mittels dem Mitnehmer aufgrund der Kraftwirkung des Spannmittels entgegen der Dämpfungskraft der Dämpfungsvorrichtung in die Endposition übergeführt werden kann, und
wobei die mechanische Kopplung der beiden Eingriffsabschnitte ferner dazu eingerichtet ist, dass sich ausgehend von einer Position, in der sich der Mitnehmer in der Mitnahmelage befindet und die beiden Eingriffsabschnitte ineinander eingreifen, die Duschkabinenschiebetür mitsamt dem Mitnehmer entgegen der Kraftwirkung des Spannmittels hin zur Freigabeposition verschiebbar ist, wobei der Mitnehmer bei Erreichen der Freigabeposition durch Führung in der Führungskulisse in die Freigabelage rückgeführt wird, wobei in der Freigabelage eine weitere von der Endposition wegweisende Verschiebebewegung der Duschkabinenschiebetür freigeben und damit die Position des Mitnehmers von der Position des zweiten Eingriffsabschnittes entkoppelt wird, wobei jede Führungsvorrichtung zwei Rollen und einen metallischen Tragekörper aufweist, wobei die Rollen an dem Tragekörper drehbar gelagert sind und der zweite Eingriffsabschnitt in Form des Vorsprungs von dem Tragekörper absteht und wobei jede Führungsvorrichtung zwei miteinander verbindbaren Schellen aufweist, wobei ein Abschnitt der Duschkabinenschiebetür durch diese Schellen eingefasst ist.

Weiters betrifft die Erfindung eine Duschkabine umfassend ein erfindungsgemäßes Duschkabinenschiebetürsystem.

Duschkabinen mit Schiebetüren sind seit Jahrzehnten handelsüblich. Die Schiebetüren sind dabei üblicherweise über Rollen an einer Rahmenkonstruktion verschiebbar gelagert. Die Endpositionen der Schiebetüren werden durch Anschläge begrenzt, wobei das Erreichen der Endpositionen beispielsweise durch Aufeinandertreffen von Dichtungslippen gedämpft werden kann.

Die Dokumente DE 20 2013 100200 U1 und EP 2 617 336 A2 offenbaren Duschkabinenschiebetürsysteme nach dem Oberbegriff des Anspruchs 1.

Weiterhin offenbaren die US 2015/033502 A1 und GB 2 535 441 A Führungsvorrichtungen für Duschkabinenschiebetürsysteme.

Eine Aufgabe der Erfindung besteht daher darin eine Duschkabinenschiebetürsystem zu schaffen, welches die Nachteile des Standes der Technik überwindet. Diese Aufgabe wird mit einem Duschkabinenschiebetürsystem eingangs genannter Art gelöst, wobei auf einer der jeweils zwei Schellen eine im montierten Zustand vertikal orientierte Welle ausgebildet ist, wobei der Tragekörper an der Welle befestigt und mitsamt den Rollen in Bezug auf die Schellen verschwenkbar ist, und wobei die Welle durch einen Gewindeabschnitt einer Schraube ausgebildet ist, die im Tragekörper gehalten ist.

Die jeweilige Schiebetür des Systems wird bei Annäherung in die Endposition automatisch und kontrolliert hin zur Endposition geführt.

Die Führung erfolgt dabei rein mechanisch bzw. gegebenenfalls unter Verwendung hydraulischer Dämpfungsmittel und ohne Einsatz von elektrischer Energie. Durch diese Ausgestaltung des Duschkabinenschiebetürsystems wird eine kostengünstige und gleichzeitig robuste automatisierte gedämpfte Führungseinrichtung in einem Duschkabinenschiebetürsystem geschaffen.

Erfindungsgegmäß ist vorgesehen, dass der zweite Eingriffsabschnitt als Vorsprung und der erste Eingriffsabschnitt als dazu korrespondierende Vertiefung ausgebildet ist.

Insbesondere kann vorgesehen sein, dass der Tragekörper aus verchromtem Messing besteht.

Weiters kann vorgesehen sein, dass jede Schelle wiederum aus einer Metallaußenschale und innerhalb der Metallaußenschale aufgenommen Kunststoffträgerkörper besteht.

Insbesondere kann vorgesehen sein, dass das Duschkabinenschiebetürsystem eine mit der Rahmenkonstruktion fest verbundene gedämpfte Schließeinrichtung aufweist, die dergestalt an der Rahmenkonstruktion angeordnet ist, dass dadurch ein Verschließen der Duschkabinenschiebetür gedämpft herbeiführbar ist.

Weiters kann vorgesehen sein, dass das Duschkabinenschiebetürsystem eine mit der Rahmenkonstruktion fest verbundene gedämpfte Schließeinrichtung aufweist, die dergestalt an der Rahmenkonstruktion angeordnet ist, dass dadurch das Erreichen einer maximalen Öffnungsposition der Duschkabinenschiebetür gedämpft herbeiführbar ist.

Insbesondere kann vorgesehen sein, dass die Duschkabinenschiebetür eben ausgebildet ist. Die Erfindung betrifft weiters eine Duschkabine umfassend ein erfindungsgemäßes Duschkabinenschiebetürsystem.

Die Erfindung ist im Folgenden anhand einer beispielhaften und nicht einschränkenden Ausführungsform näher erläutert, die in den Figuren veranschaulicht ist. Darin zeigt
- Figur 1: eine schematische Darstellung eines erfindungsgemäßen Duschkabinenschiebetürsystems,
- Figur 2: eine detaillierte Darstellung einer Führungsvorrichtung sowie einer Schließeinrichtung des Duschkabinensystems gemäß Fig. 1 in einer Schließposition P2,
- Figur 3: eine detaillierte Darstellung der Führungsvorrichtung sowie einer Schließeinrichtung des Duschkabinensystems gemäß Fig. 1 in einer Freigabeposition P1,
- Figur 4: eine perspektivische Darstellung einer Führungsvorrichtung gemäß Fig. 2 und 3, und
- Figur 5: eine Schnittdarstellung der Führungsvorrichtung sowie einer Schließeinrichtung des Duschkabinensystems gemäß Fig. 1.

In den folgenden Figuren bezeichnen - sofern nicht anders angegeben - gleiche Bezugszeichen gleiche Merkmale.

Figur 1 zeigt eine schematische Darstellung eines erfindungsgemäßen Duschkabinenschiebetürsystems 1. Das Duschkabinenschiebetürsystem 1 umfasst eine Rahmenkonstruktion 2 zur Aufhängung und Führung zumindest einer Duschkabinenschiebetür 3, zumindest eine Duschkabinenschiebetür 3, und zumindest zwei Führungsvorrichtungen 4, die an einem oberen Ende der Duschkabinenschiebetür 3 zueinander beabstandet befestigt sind, wobei jede Führungsvorrichtung 4 zumindest eine drehbar gelagerte Rolle 4b aufweist.

Die Rahmenkonstruktion 2 weist zumindest einen Führungskanal 2a zur Führung der Rollen 4b auf, und die Rollen 4b sind dazu eingerichtet, in diesen Führungskanal 2a einzugreifen und dadurch eine Verschiebung der Duschkabinenschiebetür 3 in Bezug auf die Rahmenkonstruktion 2 zu ermöglichen.

Das Duschkabinenschiebetürsystem 1 umfasst ferner zumindest eine mit der Rahmenkonstruktion 2 fest verbundene gedämpfte Schließeinrichtung 5, wobei die gedämpfte Schließeinrichtung 5 einen Mitnehmer 5a mit einem ersten Eingriffsabschnitt 5a' und einem Klemmmittel 5a" sowie eine Dämpfungsvorrichtung 5b mit einer entlang einer Verschubachse x gedämpft verschiebbar gelagerten Stange 5b' aufweist. Der Mitnehmer 5a ist mit der Stange 5b' verbunden und mitsamt der Stange 5b' verschiebbar.

Die gedämpfte Schließeinrichtung weist ein Spannmittel 5c auf, wobei die Verschiebbarkeit des Mitnehmers 5a entlang der Verschubachse x zwischen einer Freigabeposition P1 (siehe Fig. 3) und einer Endpositionen P2 (siehe auch Fig 1 und 2) begrenzt ist, wobei zwischen der Freigabeposition P1 und Endposition P2 durch die Dämpfungsvorrichtung 5b ein Dämpfungsarbeitsbereich ausgebildet ist, der sich bis zur Endposition P2 erstreckt. Das Spannmittel 5c ist dazu eingerichtet, eine Kraft auf den Mitnehmer 5a auszuüben, wobei diese Kraft in Richtung der Endposition P2 entgegen der Pfeilrichtung in Fig. 3 wirkt. Die Endposition P2 kann beispielsweise durch einen mechanischen Anschlag begrenzt sein, der z.B. im Dämpfer 5b ausgebildet sein kann.

Der Mitnehmer 5a ist in Bezug auf die Stange 5b' verschwenkbar gelagert, um zwischen einer Mitnahmelage L2 (siehe Fig. 2) und einer Freigabelage L1 (siehe Fig. 3) verschwenkt zu werden, wobei die Schließeinrichtung 5 ferner eine Führungskulisse 5d aufweist, mit der Mitnehmer 5a zum Wechsel zwischen Mitnahmelage L2 und Freigabelage L1 geführt ist.

Die Führungskulisse 5d ist dergestalt ausgebildet, dass der Mitnehmer 5a beim Überführen in die Freigabeposition P1 in Bezug auf die Stange 5b' ausgehend von der Mitnahmelage L2 in die Freigabelage L1 gedreht wird, wobei in der Freigabelage L1 das Klemmmittel 5a" des Mitnehmers 5a mit der Schließeinrichtung 5 dergestalt in Eingriff steht, dass der Mitnehmer 5a entgegen der Kraft des Spannmittels 5c an der Schließeinrichtung 5 klemmend gehalten wird. Zu diesem Zweck ist das Klemmmittel 5a" in der Führungskulisse 5d geführt - beispielsweise in Form eines Zapfens, der in einer Nut geführt wird, durch die die Führungskulisse 5d ausgebildet wird.

An zumindest einer der zumindest zwei Führungsvorrichtungen 4 ist zum mechanischen Eingriff in den ersten Eingriffsabschnitt 5a' ein zweiter Eingriffsabschnitt 4a' vorgesehen, wobei die mechanische Kopplung der beiden Eingriffsabschnitte 4a', 5a' dazu eingerichtet ist, dass sich ausgehend von einer Position, in der sich der Mitnehmer 5a in der Freigabelage L1 befindet, bei Heranführen (entgegen der Pfeilrichtung gemäß Fig. 3) des zweiten Eingriffsabschnitts 4a' hin zu dem Mitnehmer 5a der Mitnehmer 5a durch Eingriff in den zweiten Eingriffsabschnitt 4a' in die Mitnahmelage L2 geschwenkt wird, in der das Klemmmittel 5a" von einer klemmenden Position gelöst und die Duschkabinenschiebetür 3 mittels dem Mitnehmer 5a aufgrund der Kraftwirkung des Spannmittels 5c entgegen der Dämpfungskraft der Dämpfungsvorrichtung in die Endposition P2 übergeführt werden kann.

Die mechanische Kopplung der beiden Eingriffsabschnitte 4a', 5a' ist ferner dazu eingerichtet, dass sich ausgehend von einer Position, in der sich der Mitnehmer in der Mitnahmelage L2 befindet und die beiden Eingriffsabschnitte 4a', 5a' ineinander eingreifen, die Duschkabinenschiebetür 3 mitsamt dem Mitnehmer 5a entgegen der Kraftwirkung des Spannmittels 5c hin zur Freigabeposition P1 verschiebbar ist, wobei der Mitnehmer 5a bei Erreichen der Freigabeposition P1 durch Führung in der Führungskulisse 5d in die Freigabelage L1 rückgeführt wird, wobei in der Freigabelage L1 eine weitere von der Endposition P2 wegweisende Verschiebebewegung der Duschkabinenschiebetür 3 freigeben und damit die Position des Mitnehmers 5a von der Position des zweiten Eingriffsabschnittes 4a' entkoppelt wird.

Zudem kann vorgesehen sein, dass der zweite Eingriffsabschnitt 4a' als Vorsprung und der erste Eingriffsabschnitt 5a' als dazu korrespondierende Vertiefung ausgebildet ist.

Weiters kann vorgesehen sein, dass jede Führungsvorrichtung 4 zwei Rollen 4b und einen metallischen Tragekörper 4c aufweist, wobei die Rollen 4b an dem Tragekörper 4c drehbar gelagert sind und der zweite Eingriffsabschnitt 5a' in Form des Vorsprungs von dem Tragekörper 4c absteht.

In der gezeigten Ausführungsform ist vorgesehen, dass jede Führungsvorrichtung 4 zwei miteinander verbindbaren Schellen 4d aufweist, wobei ein Abschnitt der Duschkabinenschiebetür 3 durch diese Schellen 4d eingefasst ist, wobei auf einer der jeweils zwei Schellen 4d eine im montierten Zustand vertikal orientierte Welle 4e ausgebildet ist, wobei der Tragekörper 4c an der Welle 4e befestigt und mitsamt den Rollen 4b in Bezug auf die Schellen 4d verschwenkbar ist. Dabei ist die Welle 4e durch Gewindeabschnitt einer Schraube ausgebildet, die im Tragekörper 4c gehalten ist. Jede Schelle 4d besteht wiederum aus einer Metallaußenschale 4d' und innerhalb der Metallaußenschale 4d' aufgenommen Kunststoffträgerkörper 4d".

Das Duschkabinenschiebetürsystem 1 weist eine mit der Rahmenkonstruktion 2 fest verbundene gedämpfte Schließeinrichtung 5 auf, die dergestalt an der Rahmenkonstruktion 2 angeordnet ist, dass dadurch ein Verschließen der Duschkabinenschiebetür 3 gedämpft herbeiführbar ist.

Das Duschkabinenschiebetürsystem 1 weist eine mit der Rahmenkonstruktion 2 fest verbundene gedämpfte Schließeinrichtung 5 aufweist, die dergestalt an der Rahmenkonstruktion 2 angeordnet ist, dass dadurch das Erreichen einer maximalen Öffnungsposition der Duschkabinenschiebetür 3 gedämpft herbeiführbar ist.

In Anbetracht dieser Lehre ist der Fachmann in der Lage, ohne erfinderisches Zutun zu anderen, nicht gezeigten Ausführungsformen der Erfindung zu gelangen. Die Erfindung ist daher nicht auf die gezeigte Ausführungsform beschränkt, sondern durch den gesamten Schutzumfang der Ansprüche definiert. Auch können einzelne Aspekte der Erfindung bzw. der Ausführungsform aufgegriffen und miteinander kombiniert werden. Etwaige Bezugszeichen in den Ansprüchen sind beispielhaft und dienen nur der einfacheren Lesbarkeit der Ansprüche, ohne diese einzuschränken.

## Patentansprüche

1. Duschkabinenschiebetürsystem (1) umfassend
- eine Rahmenkonstruktion (2) zur Aufhängung und Führung zumindest einer Duschkabinenschiebetür (3),
- zumindest eine Duschkabinenschiebetür (3), und
- zumindest zwei Führungsvorrichtungen (4), die an einem oberen Ende der Duschkabinenschiebetür (3) zueinander beabstandet befestigt sind, wobei jede Führungsvorrichtung (4) zumindest eine drehbar gelagerte Rolle (4b) aufweist,
wobei die Rahmenkonstruktion (2) zumindest einen Führungskanal (2a) zur Führung der Rollen (4b) aufweist, und die Rollen (4b) dazu eingerichtet sind, in diesen Führungskanal (2a) einzugreifen und dadurch eine Verschiebung der Duschkabinenschiebetür (3) in Bezug auf die Rahmenkonstruktion (2) zu ermöglichen,
wobei das Duschkabinenschiebetürsystem (1) ferner
- zumindest eine mit der Rahmenkonstruktion (2) fest verbundene gedämpfte Schließeinrichtung (5) aufweist, wobei die gedämpfte Schließeinrichtung (5)
• einen Mitnehmer (5a) mit
∘ einem ersten Eingriffsabschnitt (5a') und
∘ einem Klemmmittel (5a"),
• eine Dämpfungsvorrichtung (5b) mit einer entlang einer Verschubachse (x) gedämpft verschiebbar gelagerten Stange (5b'), wobei der Mitnehmer (5a) mit der Stange (5b') verbunden und mitsamt der Stange (5b') verschiebbar ist, und
• ein Spannmittel (5c) aufweist,
wobei die Verschiebbarkeit des Mitnehmers (5a) entlang der Verschubachse (x) zwischen einer Freigabeposition (P1) und einer Endpositionen (P2) begrenzt ist, wobei zwischen der Freigabeposition (P1) und Endposition (P2) durch die Dämpfungsvorrichtung (5b) ein Dämpfungsarbeitsbereich ausgebildet ist, der sich bis zur Endposition erstreckt, wobei das Spannmittel (5c) dazu eingerichtet ist, eine Kraft auf den Mitnehmer (5a) auszuüben, wobei diese Kraft in Richtung der Endposition (P2) wirkt,
wobei der Mitnehmer (5a) in Bezug auf die Stange (5b') verschwenkbar gelagert ist, um zwischen einer Mitnahmelage (L2) und einer Freigabelage (L1) verschwenkt zu werden, wobei die Schließeinrichtung (5) ferner eine Führungskulisse (5d) aufweist, mit der Mitnehmer (5a) zum Wechsel zwischen Mitnahmelage (L2) und Freigabelage (L1) geführt ist, wobei die Führungskulisse (5d) dergestalt ausgebildet ist, dass der Mitnehmer (5a) beim Überführen in die Freigabeposition (P1) in Bezug auf die Stange (5b') ausgehend von der Mitnahmelage (L2) in die Freigabelage (L1) gedreht wird, wobei in der Freigabelage (L1) das Klemmmittel (5a") des Mitnehmers (5a) mit der Schließeinrichtung (5) dergestalt in Eingriff steht, dass der Mitnehmer (5a) entgegen der Kraft des Spannmittels (5c) an der Schließeinrichtung (5) klemmend gehalten wird,
wobei an zumindest einer der zumindest zwei Führungsvorrichtungen (4) ein zum mechanischen Eingriff in den ersten Eingriffsabschnitt (5a') ausgebildeter zweiter Eingriffsabschnitt (4a') vorgesehen ist, wobei die mechanische Kopplung der beiden Eingriffsabschnitte (4a', 5a') dazu eingerichtet ist, dass sich ausgehend von einer Position, in der sich der Mitnehmer (5a) in der Freigabelage (L1) befindet, bei Heranführen des zweiten Eingriffsabschnitts (4a') hin zu dem Mitnehmer (5a) der Mitnehmer (5a) durch Eingriff in den zweiten Eingriffsabschnitt (4a') in die Mitnahmelage (L2) geschwenkt wird, in der das Klemmmittel (5a") von einer klemmenden Position gelöst und die Duschkabinenschiebetür (3) mittels dem Mitnehmer (5a) aufgrund der Kraftwirkung des Spannmittels (5c) entgegen der Dämpfungskraft der Dämpfungsvorrichtung in die Endposition (P2) übergeführt werden kann, und
wobei die mechanische Kopplung der beiden Eingriffsabschnitte (4a', 5a') ferner dazu eingerichtet ist, dass sich ausgehend von einer Position, in der sich der Mitnehmer in der Mitnahmelage (L2) befindet und die beiden Eingriffsabschnitte (4a', 5a') ineinander eingreifen, die Duschkabinenschiebetür (3) mitsamt dem Mitnehmer (5a) entgegen der Kraftwirkung des Spannmittels (5c) hin zur Freigabeposition (P1) verschiebbar ist, wobei der Mitnehmer (5a) bei Erreichen der Freigabeposition (P1) durch Führung in der Führungskulisse (5d) in die Freigabelage (L1) rückgeführt wird, wobei in der Freigabelage (L1) eine weitere von der Endposition (P2) wegweisende Verschiebebewegung der Duschkabinenschiebetür (3) freigeben und damit die Position des Mitnehmers (5a) von der Position des zweiten Eingriffsabschnittes (4a') entkoppelt wird, wobei jede Führungsvorrichtung (4) zwei Rollen (4b) und einen metallischen Tragekörper (4c) aufweist, wobei die Rollen (4b) an dem Tragekörper (4c) drehbar gelagert sind und der zweite Eingriffsabschnitt (5a') in Form des Vorsprungs von dem Tragekörper (4c) absteht, wobei jede Führungsvorrichtung (4) zwei miteinander verbindbare Schellen (4d) aufweist, wobei ein Abschnitt der Duschkabinenschiebetür (3) durch diese Schellen (4d) eingefasst ist, **dadurch gekennzeichnet, dass** wobei auf einer der jeweils zwei Schellen (4d) eine im montierten Zustand vertikal orientierte Welle (4e) ausgebildet ist, wobei der Tragekörper (4c) an der Welle (4e) befestigt und mitsamt den Rollen (4b) in Bezug auf die Schellen (4d) verschwenkbar ist, wobei die Welle (4e) durch einen Gewindeabschnitt einer Schraube ausgebildet ist, die im Tragekörper (4c) gehalten ist, wobei der zweite Eingriffsabschnitt (4a') als Vorsprung und der erste Eingriffsabschnitt (5a') als dazu korrespondierende Vertiefung ausgebildet ist.

2. Duschkabinenschiebetürsystem (1) nach Anspruch 1, wobei der Tragekörper (4c) aus verchromtem Messing besteht.

3. Duschkabinenschiebetürsystem (1) nach einem der vorhergehenden Ansprüche, wobei jede Schelle (4d) wiederum aus einer Metallaußenschale (4d') und innerhalb der Metallaußenschale (4d') aufgenommen Kunststoffträgerkörper (4d") besteht.

4. Duschkabinenschiebetürsystem (1) nach einem der vorhergehenden Ansprüche, wobei das Duschkabinenschiebetürsystem (1) eine mit der Rahmenkonstruktion (2) fest verbundene gedämpfte Schließeinrichtung (5) aufweist, die dergestalt an der Rahmenkonstruktion (2) angeordnet ist, dass dadurch ein Verschließen der Duschkabinenschiebetür (3) gedämpft herbeiführbar ist.

5. Duschkabinenschiebetürsystem (1) nach einem der vorhergehenden Ansprüche, wobei das Duschkabinenschiebetürsystem (1) eine mit der Rahmenkonstruktion (2) fest verbundene gedämpfte Schließeinrichtung (5) aufweist, die dergestalt an der Rahmenkonstruktion (2) angeordnet ist, dass dadurch das Erreichen einer maximalen Öffnungsposition der Duschkabinenschiebetür (3) gedämpft herbeiführbar ist.

6. Duschkabinenschiebetürsystem (1) nach einem der vorhergehenden Ansprüche, wobei die Duschkabinenschiebetür (3) eben ausgebildet ist.

7. Duschkabine, umfassend ein Duschkabinenschiebetürsystem (1) nach einem der vorhergehenden Ansprüche.

## Claims

1. Shower cubicle sliding door system (1) comprising
- a frame structure (2) for suspending and guiding at least one shower enclosure sliding door (3),
- at least one shower enclosure sliding door (3), and
- at least two guide devices (4) which are attached to an upper end of the sliding shower enclosure door (3) at a distance from each other, each guide device (4) having at least one rotatably mounted roller (4b),
the frame structure (2) having at least one guide channel (2a) for guiding the rollers (4b), and the rollers (4b) are designed to engage in this guide channel (2a) and thereby enable the sliding shower enclosure door (3) to be moved relative to the frame structure (2),
wherein the sliding shower enclosure door system (1) further comprises
- at least one damped closing device (5) firmly connected to the frame structure (2), wherein the damped closing device (5)
• has a driver (5a) with
o a first engagement section (5a') and
o a clamping means (5a"),
• a damping device (5b) with a rod (5b') mounted so that it can be damped along a displacement axis (x), wherein the driver (5a) is connected to the rod (5b') and can be displaced together with the rod (5b'), and
• has a tensioning means (5c),
wherein the displacement of the driver (5a) along the displacement axis (x) between a release position (P1) and an end position (P2) is limited, wherein a damping working range is formed between the release position (P1) and the end position (P2) by the damping device (5b) between the release position (P1) and the end position (P2), which extends to the end position, wherein the tensioning means (5c) is designed to exert a force on the driver (5a), wherein this force acts in the direction of the end position (P2),
wherein the driver (5a) is pivotably mounted with respect to the rod (5b') so as to be pivoted between a driver position (L2) and a release position (L1), wherein the closing device (5) also has a guide slide (5d) with which the driver (5a) is guided to change between the drive position (L2) and the release position (L1), wherein the guide slide (5d) is designed such that the driver (5a) is rotated relative to the rod (5b') from the drive position (L2) to the release position (L1) when transferred to the release position (P1), wherein in the release position (L1) the clamping means (5a") of the driver (5a) engages with the closing device (5) in such a way that the driver (5a) is held clamped to the closing device (5) against the force of the tensioning means (5c),
wherein at least one of the at least two guide devices (4) is provided with a second engagement section (4a') designed for mechanical engagement with the first engagement section (5a'), wherein the mechanical coupling of the two engagement sections (4a', 5a') is designed such that, starting from a position in which the driver (5a) is in the release position (L1), when the second engagement section (4a') is moved toward the driver (5a), the driver (5a) is pivoted into the drive position by engaging with the second engagement section (4a') (L2) by engaging with the second engagement section (4a'), in which the clamping means (5a") is released from a clamping position and the shower cubicle sliding door (3) can be moved by means of the driver (5a) into the end position (P2) due to the force exerted by the tensioning means (5c) against the damping force of the damping device, and
wherein the mechanical coupling of the two engagement sections (4a', 5a') is further designed such that, starting from a position in which the driver is in the driving position (L2) and the two engagement sections (4a', 5a') 5a') are engaged with each other, the shower cubicle sliding door (3) together with the driver (5a) can be moved against the force of the tensioning means (5c) towards the release position (P1), wherein the driver (5a) is returned to the release position (L1) by guidance in the guide slide (5d) when the release position (P1) is reached, whereby in the release position (L1) a further displacement movement of the shower cubicle sliding door away from the end position (P2) (3) away from the end position (P2) is released, thereby decoupling the position of the driver (5a) from the position of the second engagement section (4a'), wherein each guide device (4) has two rollers (4b) and a metallic support body (4c), wherein the rollers (4b) are rotatably mounted on the support body (4c) and the second engagement section (5a') protrudes from the support body (4c) in the form of a projection, wherein each guide device (4) has two clamps (4d) that can be connected to each other, wherein a section of the sliding shower cubicle door (3) is enclosed by these clamps (4d), **characterized in that** a shaft (4e) oriented vertically when assembled is formed on one of the two clamps (4d), wherein the support body (4c) is attached to the shaft (4e) and can be pivoted together with the rollers (4b) can be pivoted relative to the clamps (4d), wherein the shaft (4e) is formed by a threaded section of a screw held in the support body (4c), wherein the second engagement section (4a') is formed as a projection and the first engagement section (5a') is formed as a corresponding recess.

2. Shower cubicle sliding door system (1) according to claim 1, wherein the support body (4c) is made of chrome-plated brass.

3. Shower cubicle sliding door system (1) according to one of the preceding claims, wherein each clamp (4d) in turn consists of a metal outer shell (4d') and a plastic support body (4d") accommodated within the metal outer shell (4d').

4. Shower cubicle sliding door system (1) according to one of the preceding claims, wherein the shower cubicle sliding door system (1) has a damped closing device (5) firmly connected to the frame structure (2), which is arranged on the frame structure (2) in such a way that the shower cubicle sliding door (3) can be closed in a damped manner.

5. Shower cubicle sliding door system (1) according to one of the preceding claims, wherein the shower cubicle sliding door system (1) has a damped closing device (5) that is firmly connected to the frame structure (2) and is arranged on the frame structure (2) in such a way that the sliding door (3) of the shower cubicle can be brought to a maximum opening position in a damped manner.

6. Shower cubicle sliding door system (1) according to one of the preceding claims, wherein the shower cubicle sliding door (3) is of flat design.

7. Shower cubicle comprising a shower cubicle sliding door system (1) according to one of the preceding claims.

## Revendications

1. Système de porte coulissante pour cabine de douche (1) comprenant
- une structure de cadre (2) pour la suspension et le guidage d'au moins une porte coulissante de cabine de douche (3),
- au moins une porte coulissante de cabine de douche (3), et
- au moins deux dispositifs de guidage (4) qui sont fixés à une extrémité supérieure de la porte coulissante de cabine de douche (3) à distance l'un de l'autre, chaque dispositif de guidage (4) comportant au moins un rouleau (4b) monté de manière pivotante,
la structure de cadre (2) comportant au moins un canal de guidage (2a) pour guider les roulettes (4b), et les roulettes (4b) sont conçues pour s'engager dans ce canal de guidage (2a) et permettre ainsi un déplacement de la porte coulissante de cabine de douche (3) par rapport à la structure de cadre (2),
le système de porte coulissante de cabine de douche (1) comportant en outre
- au moins un dispositif de fermeture amorti (5) relié de manière fixe à la structure de cadre (2), le dispositif de fermeture amorti (5) comportant
• un entraîneur (5a) avec
o une première partie d'engagement (5a') et
o un moyen de serrage (5a"),
• un dispositif d'amortissement (5b) avec une tige (5b') montée de manière à pouvoir coulisser de manière amortie le long d'un axe de coulissement (x), l'entraîneur (5a) étant relié à la tige (5b') et pouvant coulisser avec la tige (5b'), et
• comporte un moyen de tension (5c),
la possibilité de déplacement de l'entraîneur (5a) le long de l'axe de déplacement (x) étant limitée entre une position de libération (P1) et une position finale (P2), un domaine de travail d'amortissement s'étendant entre la position de libération (P1) et la position finale (P2) grâce au dispositif d'amortissement (5b) forme une zone de travail d'amortissement qui s'étend jusqu'à la position finale, le moyen de tension (5c) étant conçu pour exercer une force sur l'entraîneur (5a), cette force agissant dans la direction de la position finale (P2),
l'entraîneur (5a) étant monté de manière pivotante par rapport à la tige (5b') afin de pouvoir pivoter entre une position d'entraînement (L2) et une position de libération (L1), le dispositif de fermeture (5) comprend en outre une coulisse de guidage (5d) avec laquelle l'entraîneur (5a) est guidé pour passer de la position d'entraînement (L2) à la position de libération (L1) et vice versa, la coulisse de guidage (5d) étant conçue de telle sorte que l'entraîneur (5a) , lors du transfert vers la position de libération (P1), est pivoté par rapport à la tige (5b') en partant de la position d'entraînement (L2) vers la position de libération (L1), le moyen de serrage (5a") de l'entraîneur (5a) s'engageant dans la position de libération (L1) avec le dispositif de fermeture (5) de telle sorte que l'entraîneur (5a) est maintenu serré contre la force du moyen de tension (5c) sur le dispositif de fermeture (5),
au moins l'un des au moins deux dispositifs de guidage (4) comportant une deuxième partie d'engagement (4a') conçue pour s'engager mécaniquement dans la première partie d'engagement (5a'), le couplage mécanique des deux parties d'engagement (4a', 5a') est conçu de telle sorte que, à partir d'une position dans laquelle l'entraîneur (5a) se trouve dans la position de libération (L1), lorsque la deuxième partie d'engagement (4a') est amenée vers l'entraîneur (5a), l'entraîneur (5a) pivote dans la position d'entraînement (L2) en s'engageant dans la deuxième partie d'engagement (4a'), (L2) dans laquelle le moyen de serrage (5a") est libéré d'une position de serrage et la porte coulissante (3) de la cabine de douche peut être amenée dans la position finale (P2) au moyen de l'entraîneur (5a) sous l'effet de la force du moyen de tension (5c) à l'encontre de la force d'amortissement du dispositif d'amortissement, et
le couplage mécanique des deux sections d'engagement (4a', 5a') étant en outre conçu de telle sorte que, à partir d'une position dans laquelle l'entraîneur se trouve dans la position d'entraînement (L2) et les deux sections d'engagement (4a', 5a') s'engagent l'une dans l'autre, la porte coulissante (3) de la cabine de douche peut être déplacée avec l'entraîneur (5a) dans le sens opposé à l'action de la force du moyen de tension (5c) vers la position de libération (P1), l'entraîneur (5a) est ramené dans la position de libération (L1) lorsqu'il atteint la position de libération (P1) grâce au guidage dans la coulisse de guidage (5d), un autre mouvement de déplacement de la porte coulissante de la cabine de douche s'éloignant de la position finale (P2) (3) s'éloignant de la position finale (P2) et découple ainsi la position de l'entraîneur (5a) de la position de la deuxième partie d'engagement (4a'), chaque dispositif de guidage (4) comportant deux galets (4b) et un corps de support métallique (4c), les galets (4b) étant montés de manière rotative sur le corps de support (4c) et la deuxième partie d'engagement (5a') s'écarte du corps de support (4c) sous la forme d'une saillie, chaque dispositif de guidage (4) comportant deux colliers (4d) pouvant être reliés entre eux, une partie de la porte coulissante (3) de la cabine de douche étant encadrée par ces colliers (4d), **caractérisé en ce que** sur l'un des deux colliers (4d) est formé un arbre (4e) orienté verticalement à l'état monté, le corps de support (4c) étant fixé à l'arbre (4e) et pouvant pivoter avec les rouleaux (4b) est pivotant par rapport aux colliers (4d), l'arbre (4e) étant formé par une partie filetée d'une vis maintenue dans le corps de support (4c), la deuxième partie d'engagement (4a') étant formée comme une saillie et la première partie d'engagement (5a') comme un renfoncement correspondant à celle-ci.

2. Système de porte coulissante pour cabine de douche (1) selon la revendication 1, dans lequel le corps de support (4c) est en laiton chromé.

3. Système de porte coulissante pour cabine de douche (1) selon l'une des revendications précédentes, chaque collier (4d) étant à son tour constitué d'une coque extérieure métallique (4d') et d'un corps de support en plastique (4d‴) logé à l'intérieur de la coque extérieure métallique (4d").

4. Système de porte coulissante pour cabine de douche (1) selon l'une des revendications précédentes, le système de porte coulissante pour cabine de douche (1) comportant un dispositif de fermeture amorti (5) relié de manière fixe à la structure du cadre (2) et disposé sur la structure du cadre (2) de telle sorte qu'il permet de fermer la porte coulissante (3) de la cabine de douche de manière amortie.

5. Système de porte coulissante pour cabine de douche (1) selon l'une des revendications précédentes, le système de porte coulissante pour cabine de douche (1) comprend un dispositif de fermeture amorti (5) relié de manière fixe à la structure du cadre (2), qui est disposé sur la structure du cadre (2) de telle sorte qu'il permet d'atteindre de manière amortie une position d'ouverture maximale de la porte coulissante de cabine de douche (3).

6. Système de porte coulissante pour cabine de douche (1) selon l'une des revendications précédentes, la porte coulissante pour cabine de douche (3) étant de conception plane.

7. Cabine de douche comprenant un système de porte coulissante pour cabine de douche (1) selon l'une des revendications précédentes.
